# EUROPÄISCHE PATENTANMELDUNG

(11) **EP 3 789 168 A1**
(43) Veröffentlichungstag der Anmeldung: **10.03.2021**
(21) Anmeldenummer: 19020510.4
(22) Anmeldetag: 05.09.2019
(51) Int. Cl.: B27L 7/00, B27L 7/06

(54) **HOLZSPALTER**

(71) Anmelder: Scheppach Fabrikation von Holzbearbeitungsmaschinen GmbH, 89335 Ichenhausen (DE)
(72) Erfinder: BINDHAMMER, Markus, 89335 Ichenhausen (DE)
(74) Vertreter: Patentanwälte Munk

(57) **Zusammenfassung**

Bei einem Holzspalter mit einem entlang eines Aufnahmeraums für das zu spaltende Holz verlaufenden Holm (1) und zwei auf diesem vorgesehenen, mit ihren aktiven Seiten einander zugewandten Spaltwerkzeugen (2,3), von denen eines feststehend auf dem Holm (1) angeordnet und das andere auf einem beweglich auf dem Holm (1) gelagerten Schlitten (7) aufgenommen ist, der mittels einer im Bereich des Holms (1) vorgesehenen Antriebseinrichtung entlang des Holms (1) verfahrbar ist, wird dadurch eine hohe Arbeitsleistung und -qualität erreicht, dass zumindest dem das bewegliche Spaltwerkzeug (2) aufnehmenden Schlitten (7) mindestens eine mit diesem bewegbare Rampe (9) in Vorschubrichtung vorgeordnet ist, die eine zumindest der Höhe des Schlittens (7) entsprechende Höhe aufweist und in Vorschubrichtung schräg abfällt.

## Beschreibung

Die Erfindung betrifft einen Holzspalter, insbesondere einen Horizontalholzspalter, mit einem entlang eines Aufnahmeraums für das zu spaltende Holz verlaufenden Holm und zwei auf diesem vorgesehenen, mit Ihren aktiven Seiten einander zugewandten Spaltwerkzeugen, von denen eines feststehend auf dem Holm angeordnet und das andere auf einem beweglich auf dem Holm gelagerten Schlitten aufgenommen ist, der mittels einer im Bereich des Holms vorgesehen Antriebseinrichtung entlang des Holms verfahrbar ist.

Ein Holzspalter dieser Art ist beispielsweise aus der GB 24 94 459 A bekannt. Anordnungen dieser Art bieten den Vorteil, dass der Spaltvorgang automatisch von der Seite her begonnen wird, auf der das Holz den geringsten Widerstand gegen das Eindringen eines Spaltwerkzeugs aufweist und so der Spaltvorgang verbessert und beschleunigt wird. Bei den bekannten Anordnungen bildet jedoch die in Vorschubrichtung weisende Stirnseite des das bewegbare Spaltwerkzeug aufnehmenden Schlittens gegenüber der den Aufnahmeraum begrenzenden Oberseite des Holms eine vergleichsweise hohe Stufe, an der in den Aufnahmeraum eingelegtes Holz anlaufen kann, was dann dazu führt, dass dieses Holz vom Schlitten mit Abstand vor dem auf dem Schlitten aufgenommenen Spaltwerkzeug hergeschoben wird und nur mit dem gegenüberliegenden, feststehenden Spaltwerkzeug in Eingriff kommt. Das auf dem Schlitten aufgenommene Spaltwerkzeug kann hier dagegen nicht in Tätigkeit treten, so dass der oben genannte Vorteil von zwei einander gegenüberliegenden Spaltwerkzeugen nicht erreicht wird, was sich ungünstig auf die Arbeitsleistung und -qualität auswirken kann.

Hiervon ausgehend ist es daher die Aufgabe der vorliegenden Erfindung, die Nachteile des geschilderten Stands der Technik zu vermeiden und einen Holzspalter eingangerwähnter Art mit einfachen und kostengünstigen Mitteln so zuverbessern, dass eine hohe Arbeitsleistung und -qualität erreichbar sind.

Diese Aufgabe wird erfindungsgemäß dadurch gelöst, dass bei einem Holzspalter gattungsgemäßer Art zumindest dem das bewegbare Spaltwerkzeug aufnehmenden Schlitten mindestens eine mit diesem bewegbare Rampe in Vorschubrichtung vorgeordnet ist, die eine zumindest der Höhe des Schlittens entsprechende Höhe aufweist und in Vorschubrichtung schräg abfällt.

Die Rampe bildet in vorteilhafterweise eine Zuführschräge, welche ein auf dem Holm aufliegendes Holzstück unterfahren und so dem nachfolgenden Spaltwerkzeug zuführen kann. Hierdurch ist sichergestellt, dass beim Vorschub des bewegbaren Spaltwerkzeugs beide einander gegenüberliegende Spaltwerkzeuge von einander gegenüberliegenden Seiten her in das im Aufnahmeraum vorhandene Holz eindringen können.

Vorteilhafte Ausgestaltungen und zweckmäßige Fortbildungen der übergeordneten Maßnahmen sind in den Unteransprüchen angegeben.

So kann die Rampe einfach als am Schlitten anbringbares Keilelement ausgebildet sein. Dies ergibt in vorteilhafterweise eine einfache Herstellbarkeit und ermöglicht in vorteilhafterweise auch eine nachträgliche Anbringung des Keilelements am Schlitten und damit auch eine einfache Nachrüstbarkeit bereits bestehender Anordnungen mit der erfindungsgemäßen Rampe.

Eine vorteilhafte Alternative kann darin bestehen, dass die Rampe als an den Schlitten angeformte Schräge ausgebildet ist dies hat den Vorteil, dass die Anbringung der Rampe nicht vergessen werden kann, so dass sich eine hohe Sicherheit ergibt.

Eine weitere vorteilhafte Maßnahme kann darin bestehen, dass die Rampe auch seitliche Führungslaschen des Schlittens überragt, welche mit seitlichen Führungsflächen des Schlittens zusammenwirken. Hierdurch ist sichergestellt, dass die Rampe alles überragt, was sich schlittenseitig gegenüber der Oberseite des Holms erhebt.

Mit Vorzug kann auch vorgesehen sein, dass jedem gegenüber der Oberseite des Holms erhöht angeordneten Spaltwerkzeug eine Rampe zugeordnet ist, wobei dem feststehend angeordneten Spaltwerkzeug eine feststehende Rampe zugeordnet sein kann, deren Höhe der Höhe eines das stationäre Spaltwerkzeug aufnehmenden Sockels entspricht. Diese Maßnahmen ergeben eine besonders zuverlässige Funktionsweise.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung an Hand der Zeichnung näher entnehmbar.

In der nachstehend beschriebenen Zeichnung zeigen:
- Figur 1: eine perspektivische Ansicht eine Horizontalholzspalters und
- Figuren 2 und 3: Varianten zur Figur 1 mit hiervon abweichenden Spaltwerkzeugen.

Der der Fig. 1 zugrunde liegende Horizontalholzspalter besteht aus einem Bock mit einem horizontalen, längs verlaufenden Holm 1 und zwei hierauf aufgenommenen, mit ihren aktiven Seiten einander zugewandten Spaltwerkzeugen 2 und 3. Zwischen den beiden Spaltwerkzeugen 2,3 ist ein Aufnahmeraum für das zu spaltende Holz ausgebildet, dessen untere Begrenzung durch den hier entlanglaufenden Holm 1 gebildet wird. Der Holm 1 ist im dargestellten Beispiel einerseits auf zwei gegeneinander gespreizten Stützbeinen 4 und andererseits auf einem mit unteren Rollen 5 versehenen Stützkasten 6 aufgenommen, so dass der Bock fahrbar ist.

Die beiden Spaltwerkzeuge 2,3, die hier als Spaltkeile ausgebildet sind, besitzen hier ihre aktiven Seiten bildende, einander zugewandte Schneiden. Eines der beiden Spaltwerkzeuge, hier das rechts gezeichnete Spaltwerkzeug 3, ist feststehend auf dem Holm 1 angeordnet. Das andere Spaltwerkzeug, hier das links gezeichnete Spaltwerkzeug 2 ist demgegenüber verschiebbar auf dem Holm 1 angeordnet. Das verschiebbar angeordnete Spaltwerkzeug 2 ist hierzu auf einem Schlitten 7 aufgenommen, der seinerseits in Längsrichtung des Holms 1 beweglich auf diesem gelagert ist. Zum Verschieben des Schlittens 7 und damit des Spaltwerkzeugs 2 ist eine im Bereich des Holms vorgesehene motorische Antriebseinrichtung vorgesehen. Anstelle eines gleitend geführten Schlittens könnte natürlich auch ein auf Rollen oder Kugeln etc. gelagerter Wagen vorgesehen sein. Zur Führung des Schlittens 7 ist dieser mit seitlichen Führungslaschen 8 versehen, die hier zugeordnete, seitliche Führungsflächen des Holms 1 untergreifende Klauen aufweisen können.

An den Stirnseiten des auf dem Holm 1 aufgenommenen Schlittens 7 ergibt sich jeweils eine Stufe mit der Höhe des Schlittens entsprechender Höhe. Zur Überbrückung dieser Stufe an der in Vorschubrichtung, d. h. in der Darstellung gemäß Fig. 1 nach rechts weisenden Stirnseite des Schlittens 7 ist eine dem Schlitten 7 in Vorschubrichtung vorgeordnete Rampe 9 vorgesehen, deren Höhe der Höhe des Schlittens 7 zumindest entspricht und die in Vorschubrichtung schräg abfällt. Die Oberseite der Rampe 9 ist zweckmäßig prismenförmig ausgebildet. Diese V-förmige Konfiguration gibt eine gute Anpassung an die Außenseite von in der Regel zu spaltendem Rundholz. Um eine sichere Lage des zu spaltenden Holzes im zugeordneten Aufnahmeraum sicherzustellen, ist zweckmäßig auch die den Aufnahmeraum nach unten begrenzende Oberseite des Holms 1 prismenförmig ausgebildet. Die Rampe 9 wird mit dem Schlitten 7 bewegt und unterfährt beim Vorschub des Schlittens 7 ein im Aufnahmeraum sich befindendes Holzstück, so dass dieses dem nachlaufenden Spaltwerkzeugs 2 zugeführt wird. Um sicherzustellen, dass das auf die Rampe 9 auflaufende Holz vor Erreichen des Spaltwerkzeugs 2 keinen Widerstand erfährt, muss die Rampe 9 alles überragen, was sich gegenüber der Oberseite des Holms 1 erhebt. Sofern am Schlitten 7, wie im dargestellten Beispiel, am Ansatz der seitlichen Führungslaschen 8 seitliche Backen ausgebildet sind, werden auch diese von der Rampe 9 überragt.

Die Rampe 9 kann als an die in Vorschubrichtung weisende Seite des Schlittens angesetztes und hieran befestigtes Keilelement ausgebildet sein. Dieses kann an den Schlitten 7 angesteckt und angeschraubt oder angeschweißt sein. Es wäre aber auch denkbar, die Rampe 9 als an den dem zugeordneten Spaltwerkzeug 2 vorgelagerten Bereich des Schlittens 7 angeformte Schrägfläche auszubilden. Die mit dem Schlitten 7 verbundene bzw. einteilig hiermit ausgebildete Rampe 9 wird durch den Schlitten 7 geführt und bewegt. Es wäre aber auch denkbar, eine unabhängig vom Schlitten 7 auf dem Holm 1 gelagerte und geführte Rampe 9 vorzusehen, an welcher der Schlitten 7 bei seiner Vorwärtsbewegung anläuft und die so vom Schlitten 7 in Vorschubrichtung geschoben wird. Zur Rückstellung einer derartigen Rampe 9 kann eine dem Vorschub entgegenwirkende, an der Rampe 9 angreifende Rückstellfeder vorgesehen sein.

Das feststehende Spaltwerkzeug 3 kann direkt auf dem Holm 1 angeordnet sein. In einem derartigen Fall ergibt sich keine Erhöhung gegenüber der Oberseite des Holms und ist daher keine Rampe erforderlich. Im dargestellten Beispiel ist das feststehende Spaltwerkzeug 3 auf einer Tragplatte 10 aufgenommen, die ihrerseits auf dem Holm 1 befestigt ist. Der dem gegenüberliegenden, verschiebbaren Spaltwerkzeug 2 zugewandten Vorderseite der Tragplatte 10 kann hier ebenfalls eine Rampe 11 zugeordnet sein. Im dargestellten Beispiel ist hierzu die dem Spaltwerkzeug 2 zugewandte Vorderseite der Tragplatte 10 zur Bildung der Rampe 11 abgeschrägt.

Der Holm 1 ist zweckmäßig als Hohlprofil ausgebildet, in dessen Innenraum die dem verschiebbaren Spaltwerkzeug 2 bzw. hier dem dieses aufnehmenden Schlitten 7 zugeordnete Antriebseinrichtung untergebracht sein kann. Diese besitzt im dargestellten Beispiel ein im Bereich des dem feststehenden Spaltwerkzeug 3 benachbarten Holmendes aus dem Holm 1 herauskommende, hier nicht näher dargestellte Schubstange, deren äußeres Ende ein Joch 12 trägt, das mit dem Schlitten 7 zug- und druckfest verbunden ist. Hierzu ist das Joch 12 im dargestellten Beispiel durch seitliche, den Holm 1 flankierende Zugstäbe 13 mit dem Schlitten 7 bzw. dessen seitlichen Führungslaschen 8 verbunden. Zur Bildung der Schubstange der Antriebseinrichtung kann die Kolbenstange eines Zylinder-Kolbenaggregats vorgesehen sein. Aber auch eine Ausbildung als motorisch bewegbare Zahnstange oder Gewindestange wäre möglich.

Im dargestellten Beispiel soll die Antriebseinrichtung als nicht näher dargestelltes hydraulisches Zylinder-Kolbenaggregat ausgebildet sein, das mittels einer durch einen Motor antreibbaren Pumpe mit Hydrauliköl versorgbar ist. Der Motor kann als über ein Kabel 14 mit Strom versorgbarer Elektromotor sein, der hier zusammen mit der Pumpe in einem an den Stützkasten 6 angebauten Gehäuse 15 untergebracht ist. Auch ein Antrieb mittels eines Hubkolbenmotors oder einer Zapfwelle wäre denkbar. Die Bedienungseinrichtung zur Bedienung der Antriebseinrichtung ist als sogenannte Zweihandbedienungseinrichtung ausgebildet. Hierzu sind zwei hier dem Motor und der Pumpe zugeordnete Bedienelemente vorgesehen, die eine Bedienungsperson gleichzeitig mit jeweils einer Hand betätigen muss. Im dargestellten Beispiel ist hierzu ein dem Motor zugeordneter Schalter 16 und ein der Pumpe bzw. einem dieser nachgeordneten, im Stützkasten 6 angeordneten Ventil 17 zugeordneter Stellhebel 18 vorgesehen.

Die beiden Spaltwerkzeuge 2,3 können gleich oder verschieden gestaltet sein. Beim vorliegenden Beispiel gemäß Fig. 1 sind beide Spaltwerkzeuge 2,3 gleichermaßen als mit ihren Schneiden einander gegenüberliegende Spaltkeile ausgebildet. Anstelle von Spaltkeile können gemäß Fig. 2 die Spaltwerkzeuge 2,3 auch gleichermaßen als Spaltkreuze ausgebildet sein. In manchen Fällen kann es vorteilhaft sein, wenn die einander gegenüberliegenden Spaltwerkzeuge unterschiedlich gestaltet sind. Eine derartige Ausführung liegt der Fig. 3 zugrunde. Hier ist ein Spaltwerkzeug, im dargestellten Beispiel das verschiebbare Spaltwerkzeug 2 als Kegel ausgebildet, der mit seiner seine aktive Seite bildenden Spitze dem anderen, gegenüberliegenden Spaltwerkzeug 3 zugewandt ist, das hier als Spaltkeil ausgebildet ist, aber auch als Spaltkreuz ausgebildet sein könnte. Anstelle eines Kegels könnte natürlich auch eine andere Konfiguration mit einer von einer Spitze zu einer Basis sich erweiternden Form, beispielsweise ein Pyramide vorgesehen sein. Mit Ausnahme der Ausbildung der Spaltwerkzeuge entspricht der Aufbau der Anordnungen gemäß Fig. 2 und 3 der oben ausführlich dargelegten Ausführung gemäß Fig. 1, so dass weitere Ausführungen verzichtbar sind.

Den dargestellten Ausführungsbeispielen liegt jeweils ein Horizontalholzspalter zugrunde, wo die erfindungsgemäßen Maßnahmen besonders vorteilhaft zum Tragen kommen. Aber auch bei einem Vertikalholzspalter können die erfindungsgemäßen Maßnahmen mit Vorteil Verwendung finden.

## Patentansprüche

1. Holzspalter, insbesondere Horizontalholzspalter, mit einem entlang eines Aufnahmeraums für das zu spaltende Holz verlaufenden Holm (1) und zwei auf diesem vorgesehenen, mit ihren aktiven Seiten einander zugewandten Spaltwerkzeugen (2,3), von denen eines feststehend auf dem Holm (1) angeordnet und das andere auf einem beweglich auf dem Holm (1) gelagerten Schlitten (7) aufgenommen ist, der mittels einer im Bereich des Holms (1) vorgesehenen Antriebseinrichtung entlang des Holms (1) verfahrbar ist, **dadurch gekennzeichnet, dass** zumindest dem das bewegliche Spaltwerkzeug (2) aufnehmenden Schlitten (7) mindestens eine mit diesem bewegbare Rampe (9) in Vorschubrichtung vorgeordnet ist, die eine zumindest der Höhe des Schlittens (7) entsprechende Höhe aufweist und in Vorschubrichtung schräg abfällt.

2. Holzspalter nach Anspruch 1, **dadurch gekennzeichnet, dass** die Rampe (9) als Keilelement ausgebildet ist, das am Schlitten (7) angebracht ist.

3. Holzspalter nach Anspruch 1, **dadurch gekennzeichnet, dass** die Rampe (9) als an den Schlitten (7) angeformte Schräge ausgebildet ist.

4. Holzspalter nach einem der vorhergehenden Ansprüche, **dadurch gekennzeichnet, dass** die Rampe (9) als Prisma mit einer im Querschnitt V-förmingen Oberseite ausgebildet ist.

5. Holzspalter nach einem der vorhergehenden Ansprüche, **dadurch gekennzeichnet, dass** der Holm (1) mit seitlichen Führungsflächen versehen ist, die von seitlichen Führungslaschen (8) des Schlittens (7) unterfasst sind, die von der Rampe (9) überragt sind.

6. Holzspalter nach einem der vorhergehenden Ansprüche, **dadurch gekennzeichnet, dass** jedem gegenüber der Oberseite des Holms (1) erhöht angeordneten Spaltwerkzeugs (2,3) eine Rampe (9;11) vorgeordnet ist, wobei die dem erhöht angeordneten, feststehenden Spaltwerkzeug (3) vorgeordnete Rampe (11) als feststehende Rampe ausgebildet ist.

7. Holzspalter nach einem der vorhergehenden Ansprüche, **dadurch gekennzeichnet, dass** der Holm (1) als Hohlprofil ausgebildet ist, in dessen Innenraum die Antriebseinrichtung untergebracht ist, die eine im Bereich des dem feststehenden Spaltwerkzeug (3) benachbarten Holmendes aus dem Holm (1) herauskommende Schubstange aufweist, deren äußeres Ende über wenigsten einen Zugstab (13) mit dem Schlitten (7) verbunden ist.

8. Holzspalter nach Anspruch 7, **dadurch gekennzeichnet, dass** die Antriebseinrichtung als Hydraulik-Zylinder-Kolbenaggregat ausgebildet ist, dessen Kolbenstange an ihrem aus dem Holm (1) herauskommenden Ende ein Joch (12) trägt, das über den Holm (1) flankierende, seitliche Zugstangen (13) mit den seitlichen Führungslaschen (8) des Schlittens (7) verbunden ist.

9. Holzspalter nach einem der vorhergehenden Ansprüche, **dadurch gekennzeichnet, dass** die beiden Spaltwerkzeuge (2,3) vom selben Spaltwerkzeugtyp sind.

10. Holzspalter nach Anspruch 9, **dadurch gekennzeichnet, dass** beide Spaltwerkzeuge (2,3) jeweils als Spaltkeile oder jeweils als Spaltkreuze ausgebildet sind.

11. Holzspalter nach einem der vorhergehenden Ansprüch 1 bis 8, **dadurch gekennzeichnet, dass** die beiden Spaltwerkzeuge (2,3) unterschiedlich sind.

12. Holzspalter nach Anspruch 11, **dadurch gekennzeichnet, dass** wenigstens ein Spaltwerkzeug, vorzugsweise das beweglich angeordnete Spaltwerkzeug (2), kegel- oder pyramidenförmig ausgebildet ist, dessen Spitze dem gegenüberliegenden, vorzugsweise feststehend angeordneten Spaltwerkzeug (3) zugewandt ist, das als Spaltkeil oder Spaltkreuz ausgebildet ist.
